# EUROPÄISCHE PATENTSCHRIFT

(11) **EP 0 185 179 B1**
(45) Veröffentlichungstag und Bekanntmachung des Hinweises auf die Patenterteilung: **22.03.1989**
(21) Anmeldenummer: 85113901.4
(22) Anmeldetag: 31.10.1985
(51) Int. Cl.: H05B 41/29

(54) **Schaltungsanordnung zur Zündung einer Niederdruckentladungslampe**
Starting circuit for low-pressure discharge lamps
Circuit d'allumage pour une lampe à décharge à basse pression

(30) Priorität: 16.11.1984 DE 3441992
(43) Veröffentlichungstag der Anmeldung: 25.06.1986
(73) Patentinhaber: Patent-Treuhand-Gesellschaft für elektrische Glühlampen mbH, 81543 München (DE)
(72) Erfinder: Fähnrich, Hans-Jürgen, Dipl.-Ing., D-8000 München 60 (DE); Statnic, Eugen, Dipl.-Ing., D-8000 München 60 (DE); Roll, Ulrich, Dr. Dipl.-Phys., D-8000 München 19 (DE)

(56) Entgegenhaltungen:
- US-A- 3 882 354
- US-A- 4 075 476

## Beschreibung

Die Erfindung betrifft eine Schaltungsanordnung zur Zündung einer Niederdruckentladungslampe, die im Betriebsstromkreis mindestens eine Induktivität und einen dazu in Reihe geschalteten Kondensator aufweist und die im Zündstromkreis parallel zur Lampe und in Reihe zu deren Heizelektroden eine Reihenschaltung eines zweiten Kondensators und eines temperaturabhängigen Widerstandes enthält.

Bekannte Schaltungsanordnungen für Niederdruckentladungslampen weisen zur Vorheizung der Lampenelektroden im Zündstromkreis einen Glimmzünder auf. Nachteilig hierbei ist, dass die Lampen normalerweise beim Einschalten erst einmal durchzünden, bis der Glimmzünder schliesst und der Vorheizvorgang anfängt. Hierdurch entsteht der Eindruck des Flackerns.

Bei den neueren Niederdruckentladungslampen mit kleiner Leistungsaufnahme, den sogenannten Kompaktleuchtstofflampen, ist die Vorschalt- und/oder die Zündvorrichtung bereits in den Sockel der Lampe integriert. Die Lampe wird dabei häufig mit Hochfrequenz betrieben. Um das störende Flackern der Lampe während des Zündvorganges zu vermeiden, ist im Zündstromkreis ein Resonanzkondensator angeordnet («Elektronikschaltungen» von Walter Hirschmann, Berlin/ München, SIEMENS Aktiengesellschaft, 1982, Seite 148 ). Durch geeignete Wahl des Resonanzkondensators kann die Höhe der Leerlaufspannung an der Lampe in bestimmten Grenzen eingestellt werden Bei Kompaktlampen ist es jedoch erwünscht, die Spannung am Resonanzkondensator und damit an den Lampenelektroden beim Einschalten so niedrig zu halten, dass die sonst auftretende störende Glimmentladung nicht auftritt. Andererseits soll die Spannung nach ausreichender Vorheizung so hoch sein, dass eine Lampenzündung auch bei tieferen Umgebungstemperaturen sichergestellt ist.

Aus der US-PS 2 231 999 ist eine Schaltungsanordnung bekannt, bei der im Zündstromkreis der Lampe eine Reihenschaltung eines Resonanzkondensators und eines temperaturabhängigen Widerstandes angeordnet ist. Der Widerstand des hier verwendeten Heissleiters (NTC-Widerstand) ist im Moment des Einschaltens hoch und verringert sich entsprechend seiner Charakteristik bis zur Zündung der Lampe. Hierdurch bedingt fliesst anfangs nur ein kleiner Vorheizstrom. Das führt zu langen Vorheizzeiten und damit auch zu langen Zündzeiten für die Lampe. Bei niedrigen Umgebungstemperaturen reicht die dann an der Lampe liegende niedrige Spannung zur Zündung nicht mehr aus. Nach der Lampenzündung fliesst ein relativ hoher Strom durch den Zündstromkreis. Das reduziert wiederum die Systemausbeute, da die Dauerheizung der Elektroden eine Verlustleistung bedeutet. Eine Überheizung der Elektroden führt darüber hinaus zu einem erhöhten Emitterverbrauch und damit zu einer reduzierten Lebensdauer der Lampe.

Aufgabe der Erfindung ist es, für eine Leuchtstofflampe eine für Nieder- und Hochfrequenz geeignete starterlose Zündschaltung zu schaffen, die eine sichere Zündung der Lampe in einem grossen Temperaturbereich ermöglicht und die bei grösstmöglicher Schonung der Lampe während jedes Betriebszustandes eine verlängerte Lebensdauer bewirkt. Gleichzeitig soll bei schneller und flackerfreier Zündung der Lampe die störende Glimmentladung unterdrückt werden.

Diese Aufgabe wird bei einer Schaltungsanordnung zur Zündung einer Niederdruckentladungslampe mit den im Oberbegriff des Hauptanspruches genannten Merkmalen dadurch gelöst, dass der temperaturabhängige Widerstand einen positiven Temperaturkoeffizienten aufweist und diesem ein dritter Kondensator parallelgeschaltet ist. Das Verhältnis der dann im Zündstromkreis der Lampe in Reihe liegenden Kapazitäten des zweiten Kondensators zum dritten Kondensator liegt erfindungsgemäss im Bereich 1:1 bis 5:1, vorzugsweise beträgt deren Kapazitätsverhältnis 2:1. Der den dritten Kondensator überbrückende Kaltleiter (PTC-Widerstand) hat einen niedrigen Anfangswiderstand und bewirkt, dass schon vom ersten Augenblick an ein hoher Vorheizstrom durch die Heizelektroden der Lampe fliesst und diese schnell erwärmt. Nachdem sich der Kaltleiter erwärmt und einen hohen Widerstand angenommen hat, fliesst weiterhin ein hoher Strom durch die jetzt wirksam gewordene Reihenschaltung des zweiten und dritten Kondensators, wobei gleichzeitig die Spannung an der Lampe durch Resonanz bis zur Zündung ansteigt. Nach der Zündung liegt nur die übliche Brennspannung der Lampe an der Reihenschaltung beider Kondensatoren; durch den Zündstromkreis fliesst deshalb nur ein kleiner Reststrom. Die Funktion der Zündschaltung wird in der Figurenbeschreibung genauer erläutert. Die Betriebsfrequenz für die Lampe liegt im Bereich zwischen 20 kHz und 500 kHz. Hierdurch wird es ermöglicht, dass die Schaltungsbauteile kleine geometrische Abmessungen aufweisen und das gesamte Vorschaltgerät einschliesslich der Bauteile für den Zündkreis in den Sockel der Niederdruckentladungslampe integriert werden kann.

Mit der Zündschaltung wird eine sehr kurze Zündzeit von nur etwa 0,5 Sekunden erreicht. Die Lampe brennt quasi «sofort» nach dem Einschalten. Das sonst übliche störende Einschaltflackern der Leuchtstofflampe sowie die die Lebensdauer verkürzende Glimmentladung treten nicht auf. Gleichzeitig wird eine Kaltzündung der Lampe vermieden, wodurch die Lampe geschont und somit deren Lebensdauer erhöht wird. Durch die Spannungsregelung ist die Schaltung zur Zündung von Leuchtstofflampen bei den unterschiedlichsten Umgebungstemperaturen geeignet.

Die Schaltungsanordnung zur Zündung für eine Niederdruckentladungslampe wird nachstehend an Hand der vier Figuren eingehend erläutert:
Figur 1 zeigt die wesentlichen Bauteile der Schaltungsanordnung,
Figur 2 zeigt ein Oszillogramm des Heizstromes
Figur 3 zeigt ein Oszillogramm der Lampenspannung
Figur 4 zeigt ein Oszillogramm des Lampenstromes

Im Ausführungsbeispiel der Figur 1 wird eine kompakte Leuchtstofflampe 1 mit 15 W Leistungsaufnahme mit einer Frequenz von ca. 45 kHz betrieben. Für die Versorgung der Lampe 1 wird die an den Anschlussklemmen 2, 3 anliegende Netzspannung U_{N} anfangs über ein Filterglied 4 geleitet. Die gefilterte Wechselspannung wird dann mittels eines Gleichrichters 5 und eines Glättungskondensators 6 in eine gesiebte Gleichspannung umgewandelt. Diese Gleichspannung wird auf einen Wechselrichter gegeben, der aus den Transistoren 7, 8 mit den entsprechenden Emitterwiderständen 9, 10 sowie der zugehörigen Ansteuerung 11 besteht. Die Steuerspannung wird einem Ringkerntransformator 12 entnommen, dessen nur wenige Windungen aufweisende Primärwicklung 13 im Betriebsstromkreis der Lampe 1 liegt. Alle diese Schaltglieder sind konventionell, so dass zur Vereinfachung der Schaltung auf eine Blockdarstellung zurückgegriffen wurde. Die vom Wechselrichter erzeugte rechteckförmige Spannung wird im Betriebsstromkreis über eine Induktivität 14 und einen den Gleichstrom sperrenden Trennkondensator 15 der Lampe 1 zugeführt. Die Induktivität 14 beträgt ca. 3 mH und der Trennkondensator 15 hat eine Kapazität von ca. 47 n F.

Parallel zur Lampe 1 und in Reihe zu deren Heizelektroden 16, 17 liegt der Zündstromkreis, der aus einer Reihenschaltung zweier Resonanzkondensatoren 18, 19 gebildet wird, wobei der Resonanzkondensator 18 von einem Kaltleiter (PTC-Widerstand) 20 überbrückt ist. Die Kapazität des Resonanzkondensators 18 beträgt im Ausführungsbeispiel 3,3 nF und die des Resonanzkondensators 19 6,8 nF. Die Reihenschaltung der Kondensatoren 18 und 19 bildet den Resonanzkondensator C_{R}. Der Kaltleiter 20 ist vom Typ C 890 (SIEMENS).

Die Figuren 2 bis 4 zeigen den Verlauf des Heizstromes I_{H}, der Lampenspannung Uₒ bzw. U_{L} sowie den Lampenstrom I_{L}. Zum Zeitpunkt des Einschaltens 21 ist nur der Kondensator 19 wirksam. Der in der Kapazität kleinere und für die Höhe der Lampenversorgungsspannung massgebende Kondensator 18 ist durch den niederohmigen Kaltleiter 20 überbrückt. Durch die Elektroden 16, 17 der Lampe 1 fliesst ein hoher Heizstrom I_{H} (Fig. 2). An der Lampe 1 stellt sich eine bestimmte Leerlaufspannung Uₒ ein (Fig. 3), deren Höhe aufgrund des überbrückten Kondensators 18 und der geringeren Spannung am Kondensator 19 nicht zur Lampenzündung ausreicht. Ebenso ist der Strom I_{L} durch die Lampe 1 vernachlässigbar klein (Fig. 4). Mit sich zunehmend erwärmenden Lampenelektroden 16, 17 verringert sich der Heizstrom I_{H} geringfügig. Nach dem Aufheizen des Kaltleiters 20 wird dieser hochohmig und die Reihenschaltung der beiden Kondensatoren 18, 19 wird wirksam. Hierdurch verringert sich deren Gesamtkapazität. Die Kapazitäten der Resonanzkondensatoren 18, 19 sind so bestimmt, dass sich die erwünschte hohe Lampenversorgungsspannung einstellf und beide Kondensatoren 18, 19 trotz ihrer unterschiedlichen Kapazitäten mit etwa der gleichen Spannung belastet werden. Zusammen mit der Induktivität 14 und dem Trennkondensator 15 stellt sich jetzt die notwendige Resonanzspannung 22 ein. Mit der steigenden Resonanzspannung 22 steigt auch wieder der Heizstrom I_{H} auf etwa seinen ursprünglichen Wert an. Der Strom I_{L} durch die Lampe 1 ist von diesen Vorgängen nicht betroffen. Die resonante Leerlaufspannung Uₒ an den Kondensatoren 18, 19 steigt jetzt bis zum Durchzünden 23 der Lampe 1 an. Zwischen den Zeitpunkten des Einschaltens 21 und der Zündung 23 sind nur ca. 0,5 Sekunden vergangen. Nach erfolgter Lampenzündung 23 stellt sich automatisch die der Lampe 1 charakteristische Brennspannung U_{L} ein. Ebenso plötzlich steigt der Lampenstrom I_{L} auf seinen Betriebswert an. Der Vorheizstrom I_{H} geht aufgrund der jetzt verringerten Spannung und der in Reihe liegenden Kondensatoren 18, 19 auf einen niedrigen Wert zurück.

## Patentansprüche

1. Schaltungsanordnung zur Zündung einer Niederdruckentladungslampe, die im Betriebsstromkreis mindestens eine Induktivität (13, 14) und einen dazu in Reihe geschalteten Kondensator (15) aufweist und die im Zündstromkreis parallel zur Lampe (1 ) und in Reihe zu deren Heizelektroden (16, 17) eine Reihenschaltung eines zweiten Kondensators (19) und eines temperaturabhängigen Widerstandes (20) enthält, dadurch gekennzeichnet, dass der temperaturabhängige Widerstand (20) einen positiven Temperaturkoeffizienten aufweist und diesem ein dritter Kondensator (18) parallelgeschaltet ist.

2. Schaltungsanordnung nach Anspruch 1, dadurch gekennzeichnet, dass das Verhältnis der Kapazitäten des zweiten Kondensators (19) zum dritten Kondensator (18) im Bereich 1:1 bis 5:1 liegt.

3. Schaltungsanordnung nach Anspruch 1 und 2, dadurch gekennzeichnet, dass das Verhältnis der Kapazitäten des zweiten Kondensators (19) zum dritten Kondensator (18) ca. 2:1 beträgt.

4. Schaltungsanordnung nach Anspruch 1 bis 3, dadurch gekennzeichnet, dass die Niederdruckentladungslampe (1) mit einer Frequenz zwischen 20 kHz und 500 kHz betrieben wird.

## Revendications

1. Montage pour l'allumage d'une lampe à décharge à basse pression, qui présente dans le circuit de service au moins une inductance (13, 14) et un condensateur (15) monté en série avec elle et qui contient dans le circuit d'allumage, en parallèle avec la lampe (1 ) et en série avec ses électrodes de chauffage (16, 17), le montage en série d'un deuxième condensateur (19) et d'une résistance (20) variable avec la température, caractérisé en ce que la résistance (20) variable avec la température, présente un coefficient de température positif et qu'un troisième condensateur (18) est monté en parallèle avec cette résistance.

2. Montage selon la revendication 1, caractérisé en ce que le rapport de la capacité du deuxième condensateur (19) à la capacité du troisième condensateur (18) est compris entre 1:1 et 5:1.

3. Montage selon les revendications 1 et 2, caractérisé en ce que le rapport de la capacité du deuxième condensateur (19) à la capacité du troisième condensateur (18) est d'environ 2:1.

4. Montage selon la revendications 1 à 3, caractérisé en ce que l'on fait fonctionner la lampe à décharge à basse pression (1 ) à une fréquence entre 20 kHz et 500 kHz.

## Claims

1. A circuit arrangement for the ignition of a low-pressure discharge lamp which, in the operating circuit, comprises at least one inductance (13, 14) and a series-connected capacitor (15) and which, in the ignition circuit in parallel to the lamp (1) and in series with its heating electrodes (16, 17), comprises a series arrangement of a second capacitor (19) and a temperature-dependent resistor (20), characterised in that the temperature-dependent resistor (20) has a positive temperature coefficient and is connected in parallel with a third capacitor (18).

2. A circuit arrangement as claimed in claim 1, characterised in that the ratio of the capacitance of the second capacitor (19) to the capacitance of the third capacitor (18) is in the range of 1:1 to 5:1.

3. A circuit arrangement as claimed in claims 1 and 2, characterised in that the ratio of the capacitance of the second capacitor (19) to the third capacitor (18) is approximately 2:1.

4. A circuit arrangement as claimed in claims 1 to 3, characterised in that the low-pressure discharge lamp (1) is operated at a frequency of between 20 kHz and 500 kHz.
